# FASCICULE DE BREVET EUROPEEN

(11) **EP 2 469 354 B1**
(45) Date de publication et mention de la délivrance du brevet: **23.10.2013**
(21) Numéro de dépôt: 11190965.1
(22) Date de dépôt: 28.11.2011
(51) Int. Cl.: G04B 13/02, G04B 17/32, G04B 17/34, B81C 3/00, G04B 15/14, G04D 1/00, G04D 3/04

(54) **Assemblage d'une pièce ne comportant pas de domaine plastique**
Zusammenbau eines Teils, das keinen Plastikbereich enthält
Assembly of a part not comprising a plastic range

(30) Priorité: 22.12.2010 EP 10196580
(43) Date de publication de la demande: 27.06.2012
(73) Titulaire: Nivarox-FAR S.A., 2400 Le Locle (CH)
(72) Inventeur: Verardo, Marco, 2336 Les Bois (CH); Cusin, Pierre, 1423 Villars-Burquin (CH); Queval, Arthur, 1095 Lutry (CH)
(74) Mandataire: Couillard, Yann Luc Raymond

(56) Documents cités:
- EP-A1- 1 850 193
- EP-A1- 2 075 652
- EP-A1- 2 107 433
- WO-A2-2008/135817
- CH-A2- 699 680
- CH-A2- 700 260
- FR-A- 1 427 115

## Description

### Domaine de l'invention

L'invention se rapporte à un assemblage d'une pièce dont le matériau ne comporte pas de domaine plastique avec un organe comportant un autre type de matériau.

### Arrière plan de l'invention

Les assemblages actuels comportant une pièce à base de silicium sont généralement solidarisés par collage. Une telle opération nécessite une extrême finesse d'application ce qui la rend coûteuse.

Le document EP 2 107 433 divulgue une première pièce faite à base de silicium qui est assemblée sur une pièce intermédiaire métallique le tout étant ensuite assemblé sur un axe en métal. Toutefois, les formes de réalisation proposées dans ce document ne sont pas satisfaisantes et, soit, entraînent le bris de la pièce à base de silicium lors de son assemblage, soit, solidarisent insuffisamment les pièces entre elles.

En effet, dans ce document, une extrémité de la pièce intermédiaire est repliée sur la partie en silicium en générant des contraintes uniquement axiales ce qui a pour conséquence de briser la pièce en silicium. De plus, le document propose l'utilisation de facettage ce qui entraîne une répartition non uniforme de la contrainte sur le silicium causant également le bris de la pièce en silicium.

Le document CH 699 680 divulgue l'assemblage d'un mobile sur un axe à l'aide d'une pièce intermédiaire en plastique. Le document EP 1 850 193 divulgue l'assemblage d'un élément en silicium sur un axe à l'aide d'une pièce intermédiaire en métal comportant une structure particulière et une collerette. Enfin, le document CH 700 260 divulgue la fabrication d'un balancier en fonction du couple particulier d'un spiral pour son montage sur un axe commun.

### Résumé de l'invention

Le but de la présente invention est de pallier tout ou partie les inconvénients cités précédemment en proposant un assemblage sans colle capable de solidariser une pièce dont le matériau ne comporte pas de domaine plastique avec un organe comportant un matériau ductile comme, par exemple, un métal ou un alliage métallique.

A cet effet, l'invention se rapporte à un procédé d'assemblage d'un organe en un premier matériau dans une pièce en un deuxième matériau ne comportant pas de domaine plastique comportant les étapes suivantes :
a) former la pièce avec une ouverture ;
b) introduire sans contrainte, dans l'ouverture, une partie intermédiaire en un troisième matériau comportant une lumière ;
c) introduire sans contrainte l'organe dans la lumière ;
d) déformer élastiquement et plastiquement la partie intermédiaire par rapprochement axial de deux outils respectivement au niveau des parties supérieure et inférieure de ladite partie intermédiaire afin que ladite partie intermédiaire exerce une contrainte radiale contre l'organe et contre la paroi de la pièce entourant l'ouverture en sollicitant la déformation élastique de la pièce pour permettre de solidariser l'assemblage de manière non destructive pour ladite pièce.

Ce procédé permet avantageusement de solidariser radialement l'organe et la pièce sans qu'aucun effort axial ne soit appliqué sur la pièce. En effet, de manière avantageuse selon l'invention, seule une déformation élastique radiale est appliquée sur la pièce.

De plus, cette configuration permet avantageusement de solidariser l'ensemble pièce - partie intermédiaire - organe sans collage avec un organe habituel à la précision maîtrisée tout en garantissant que la pièce ne subisse pas d'efforts destructifs même si elle est formée, par exemple, à partir de silicium monocristallin.

Enfin, un tel procédé permet de solidariser l'ensemble piéce - partie intermédiaire - organe en s'adaptant aux dispersions de fabrication des différents constituants.

Conformément à d'autres caractéristiques avantageuses de l'invention :
- la paroi externe de la partie intermédiaire est sensiblement de forme correspondante à l'ouverture de la pièce afin d'exercer une contrainte radiale sensiblement uniforme sur la paroi de la pièce entourant l'ouverture ;
- l'ouverture de la pièce est circulaire ;
- la paroi de la pièce entourant l'ouverture comporte des cannelures qui, lors de l'étape d), vont former des micro-rainures sur la surface externe de la pièce intermédiaire afin d'éviter les déplacements relatifs entre les éléments dudit assemblage ;
- la surface externe de l'organe comporte des cannelures qui, lors de l'étape d), vont former des micro-rainures sur la surface interne de la pièce intermédiaire afin d'éviter les déplacements relatifs entre les éléments dudit assemblage ;
- l'ouverture de la pièce est asymétrique afin d'éviter les déplacements relatifs entre les éléments dudit assemblage ;
- lors de l'étape b), la différence entre la section de l'ouverture et la section externe de la partie intermédiaire est d'environ 10 µm ;
- lors de l'étape c), la différence entre la section de l'organe et la section intérieure de la partie intermédiaire est d'environ 10 µm ;
- lors de l'étape d), la déformation exerce un serrage compris entre 16 et 40 µm ;
- lors de l'étape b), la partie intermédiaire comporte un évidement conique et coaxial par rapport à la lumière afin, lors de l'étape d), de faciliter l'orientation radiale de la contrainte induite par la déformation de la partie intermédiaire ;
- le deuxième matériau est formé à base de silicium monocristallin ;
- le troisième matériau est formé à base de métal ou d'alliage métallique
- la pièce peut être, par exemple, un mobile d'horlogerie, une ancre d'horlogerie, un spiral d'horlogerie, un résonateur ou encore un MEMS.

### Description sommaire des dessins

D'autres particularités et avantages ressortiront clairement de la description qui en est faite ci-après, à titre indicatif et nullement limitatif, en référence aux dessins annexés, dans lesquels :
- les figures 1 et 2 sont des représentations schématiques d'étapes successives du procédé d'assemblage selon l'invention ;
- les figures 3 et 4 sont des représentations en coupe vues de face ou en perspective de la partie intermédiaire selon l'invention ;
- les figures 5 et 6 sont des représentations d'étapes alternatives du procédé d'assemblage selon l'invention ;
- les figures 7 à 10 sont des représentations de variantes de la partie intermédiaire selon l'invention ;
- la figure 11 est une représentation d'une alternative d'ouverture pour la pièce en matériau fragile.

### Description détaillée des modes de réalisation préférés

Comme expliqué ci-dessus, l'invention se rapporte à un assemblage et son procédé destinés à solidariser un matériau fragile, c'est-à-dire ne comportant pas de domaine plastique comme un matériau à base de silicium monocristallin, avec un matériau ductile comme un métal ou un alliage métallique.

Cet assemblage a été imaginé pour des applications dans le domaine horloger. Toutefois, d'autres domaines peuvent parfaitement être imaginés comme notamment l'aéronautique, la bijouterie, l'automobile ou les arts de la table.

Dans le domaine horloger, cet assemblage est rendu nécessaire par la part croissante que tiennent les matériaux fragiles comme ceux à base de silicium, de quartz, de corindon ou plus généralement de céramique. On peut, à titre d'exemple, envisager de former le spiral, le balancier, l'ancre, les ponts ou même les mobiles comme les roues d'échappement totalement ou partiellement à base de matériaux fragiles.

Toutefois, le fait de toujours pouvoir utiliser des axes habituels en acier dont la fabrication est maîtrisée, est une contrainte qui est difficile à concilier avec l'utilisation de pièces ne comportant pas de domaine plastique. En effet, lors de tests effectués, le chassage d'un axe en acier est impossible et brise systématiquement les pièces fragiles, c'est-à-dire ne comportant pas de domaine plastique. Par exemple, il est apparu que le cisaillement généré par l'entrée de l'axe métallique dans l'ouverture d'une pièce en silicium brise systématiquement cette dernière.

Dans le domaine de l'horlogerie, un préjugé technique tend ainsi à considérer qu'il ne faut pas dépasser une contrainte comprise entre 300 et 450 MPa sur une pièce en silicium sous peine de briser cette dernière. Cette échelle de valeur est estimée théoriquement à partir du module d'Young caractérisant le domaine élastique du silicium.

Par conséquent, pour les cas où les contraintes estimées dépassent cette plage entre 300 et 450 MPa, des moyens de déformation élastique formés par des ajourages traversants dans le silicium ont alors été développés comme ceux divulgués dans les documents EP 1 445 670, WO 2006/122873 et WO 2007/099068.

Lors de tests supplémentaires effectués en déformant une partie intermédiaire et en augmentant au fur et à mesure la contrainte appliquée sur la partie en silicium, il est apparu, de manière étonnante, que la pièce en silicium pouvait supporter en fait une contrainte bien supérieure avant qu'une amorce de rupture soit détectée. Ainsi, de manière inattendue, les tests ont été prolongés jusqu'à une plage de contrainte comprise entre 1,5 et 2 GPa sans rupture, c'est-à-dire bien au-delà du préjugé technique s'étendant entre 300 à 450 MPa. Par conséquent, de manière étendue, les matériaux fragiles tels que le silicium, le quartz, le corindon ou plus généralement la céramique ne suivent pas nécessairement les modèles statistiques de pièces fragiles habituellement utilisés.

C'est pourquoi, l'invention se rapporte à un assemblage entre un organe en un premier matériau, par exemple ductile comme l'acier, dans l'ouverture d'une pièce en un deuxième matériau ne comportant pas de domaine plastique, comme un matériau à base de silicium, par déformation d'une pièce intermédiaire, en un troisième matériau, qui est montée entre ledit organe et ladite pièce.

Selon l'invention, la partie intermédiaire comporte une lumière destinée à recevoir ledit organe. De plus, la partie intermédiaire, déformée élastiquement et plastiquement, serre radialement ledit organe et contraint ladite pièce élastiquement afin de solidariser l'assemblage de manière non destructive pour ladite pièce.

De plus, de manière préférée, la paroi externe de la partie intermédiaire est sensiblement de forme correspondante à l'ouverture de la pièce afin d'exercer une contrainte radiale sensiblement uniforme sur la paroi de la pièce entourant ladite ouverture. En effet, lors des recherches effectuées, il est apparu préférable que la partie intermédiaire répartisse de manière uniforme les contraintes radiales induites par sa déformation sur la paroi de la pièce entourant l'ouverture.

Par conséquent, si l'ouverture dans la pièce fragile est circulaire, il est préférable que la paroi externe de la partie intermédiaire soit en forme sensiblement de cylindre continu, c'est-à-dire sans fente radiale ou ajourage axial traversant autre que la lumière destinée à recevoir l'organe, pour éviter les contraintes localisées sur une faible surface de la paroi de la pièce entourant l'ouverture de la pièce fragile qui sont propres à briser la matière fragile.

Bien entendu, la forme de l'ouverture dans la pièce fragile peut différer en étant, par exemple, asymétrique afin d'éviter les déplacements relatifs entre les éléments de l'assemblage. Ainsi, selon une première alternative, une telle ouverture asymétrique peut ainsi être, par exemple, sensiblement elliptique.

Selon une autre alternative destinée à éviter les déplacements relatifs, comme visible à la figure 11, la paroi de la pièce 3 peut être munie de cannelures 1 faisant saillie dans l'ouverture 4. Préférentiellement, les cannelures 1 courent sur toute l'épaisseur de la pièce 3 et comportent une surface externe bombée de hauteur maximale h. Bien entendu, les cannelures 1 peuvent être sensiblement rectilignes ou non.

On comprend donc que ces cannelures 1 de hauteur h beaucoup plus petites par rapport au diamètre e₁ de l'ouverture 4 vont former des micro-rainures sur la surface externe de la pièce intermédiaire lorsqu'elle sera déformée afin de former des liaisons de type tenon - mortaise permettant de solidariser en rotation la paroi de l'ouverture 4 et la surface externe de la pièce intermédiaire.

On comprend également que de telles cannelures pourraient également être présentes sur la surface externe de l'organe 5 pour obtenir le même effet et parfaire encore plus la solidarisation en rotation du futur assemblage.

Par conséquent, la partie intermédiaire avec une forme correspondante à l'ouverture comportant une lumière peut s'interpréter, si la section de l'ouverture est circulaire, comme un anneau plein dont les parois interne et externe sont continues, c'est-à-dire sans rainure ou plus généralement de discontinuité de matière. La forme correspondante de la partie intermédiaire permet donc, par déformation élastique et plastique, de générer uniquement une contrainte radiale sensiblement uniforme sur une surface maximisée de la paroi de la pièce autour de l'ouverture.

Bien entendu, cette forme de paroi correspondante est également applicable à la paroi interne de la partie intermédiaire faisant vis-à-vis avec l'organe. On comprend alors que la forme de la paroi interne pourrait correspondre à celle externe de l'organe afin de générer une contrainte radiale sensiblement uniforme de la paroi interne de la partie intermédiaire sur une surface maximisée de la paroi externe de l'organe.

L'assemblage selon l'invention sera mieux compris en relation avec les figures 1 à 10 présentant des exemples d'assemblage. Aux figures 1 à 4, on peut voir un premier mode de réalisation selon l'invention. une première étape consiste ainsi à former la pièce 3 en un matériau n'ayant pas de domaine plastique avec une ouverture 4. Comme visible à la figure 1, l'ouverture 4 comporte une section e₁, qui, préférentiellement, est comprise entre 0,5 et 2 mm et, éventuellement, les cannelures 1 de la figure 11 faisant saillies dans l'ouverture 4 comportent une hauteur comprise entre 5 et 25 µm.

Une telle étape peut être réalisée par gravage sous forme sèche ou humide comme, par exemple, un gravage ionique réactif profond (également connu sous l'abréviation anglaise « DRIE »).

De plus, dans une deuxième étape, le procédé consiste à former l'organe, un axe de pivotement 5 dans l'exemple des figures 1 et 2, en un deuxième matériau avec une section principale e₂. Comme expliqué ci-dessus, la deuxième étape peut être réalisée selon les processus habituels de fabrication d'axes. L'organe 5 est préférentiellement métallique et peut, par exemple, être formé en acier.

Le procédé, dans une troisième étape, consiste à former la partie intermédiaire 7, en un troisième matériau, avec une lumière 8 de section interne e₄ et de section externe e₃ dont la paroi est de forme sensiblement correspondante à l'ouverture 4. La troisième étape peut ainsi être réalisée à partir d'un usinage habituel et/ou d'un processus d'électroformage. La partie intermédiaire 7 peut ainsi comporter une épaisseur comprise entre 100 et 600 µm et une largeur I, c'est-à-dire la section externe e₃ moins la section interne e₄ divisées par deux (I = (e₃ - e₄)/2), comprise entre 100 et 300 µm.

Préférentiellement, le troisième matériau est plus ductile que le deuxième matériau de l'organe 5 afin que ce dernier se déforme moins ou pas du tout lors de l'étape de déformation. La partie intermédiaire 7 est préférentiellement métallique et peut ainsi comporter du nickel et/ou de l'or. Toutefois, tout autre matériau ductile peut avantageusement être ajouté au troisième matériau ou remplacer ce dernier.

Bien entendu, les trois premières étapes n'ont pas de consécutivité à respecter et peuvent même être réalisées en même temps.

Dans une quatrième étape, la partie intermédiaire 7 est introduite sans contact dans l'ouverture 4. Cela signifie comme visible à la figure 1 que la section e₁ de l'ouverture 4 est plus grande ou égale à la section externe e₃ de la partie intermédiaire 7.

De manière préférée, la différence entre la section e₁ de l'ouverture 4, ou éventuellement les cannelures 1, et la section externe e₃ de la partie intermédiaire 7 est d'environ 10 µm, c'est-à-dire un interstice d'environ 5 µm qui sépare la pièce 3 par rapport à la partie intermédiaire 7.

De plus, préférentiellement selon l'invention, la partie intermédiaire 7 est maintenue dans l'ouverture 4 à l'aide d'un 11 des outils 11, 13 utilisés pour l'étape de déformation. Enfin, de manière préférée, l'outil 11 comporte un évidement 12 destiné à recevoir l'organe 5.

Dans une cinquième étape, l'organe 5 est introduit sans contact dans la lumière 8 de la partie intermédiaire 7. Cela signifie comme visible à la figure 1 que la section e₄ de la lumière 8 est plus grande ou égale à la section externe e₂ de l'organe 5.

De manière préférée, la différence entre la section e₄ de la lumière 8 et la section externe e₂ de l'organe 5 est d'environ 10 µm, c'est-à-dire un interstice d'environ 5 µm qui sépare l'organe 5 de la partie intermédiaire 7.

De plus, préférentiellement selon l'invention, l'organe 5 est maintenu dans la lumière 8 à l'aide dudit évidement 12 de l'outil 11 de section sensiblement équivalent à celle e₂ de l'organe 5.

Enfin, le procédé comporte une sixième étape consistant à déformer élastiquement et plastiquement la partie intermédiaire 7 par rapprochement des outils 11, 13 selon la direction axiale A afin d'exercer une contrainte radiale C, B respectivement contre l'organe 5 et contre la paroi de la pièce entourant l'ouverture 4 en sollicitant la déformation élastique de la pièce 3.

En effet, de manière inattendue, il n'est pas nécessaire de prévoir d'ajourages traversant l'épaisseur de la pièce 3 autour de l'ouverture 4 comme ceux divulgués dans les documents EP 1 445 670, WO 2006/122873 et WO 2007/099068 pour éviter le bris de cette dernière. Ainsi, la pièce 3 va se déformer élastiquement même sous forte contrainte, c'est-à-dire supérieur à 450 MPa pour le silicium, sans amorce de rupture.

Ainsi, comme visible à la figure 2, le pressage de la partie intermédiaire 7 au niveau de ses parties supérieure et inférieure respectivement par l'outil 13 et 11 selon la direction axiale A va induire une déformation élastique et plastique de la partie intermédiaire 7, laquelle se déforme exclusivement radialement selon les directions B et C, c'est-à-dire vers la pièce 3 et vers l'organe 5. Une fois la contrainte des outils 11, 13 relâchée, la pièce 3 exerce un retour élastique propre à définitivement solidariser l'ensemble organe 5 - partie intermédiaire 7 - pièce 3.

De manière préférée selon l'invention, la déformation est paramétrée afin que le serrage soit supérieur aux interstices entre la partie intermédiaire 7 non déformée et, d'une part, la paroi de l'ouverture 4 et, d'autre part, l'organe 5. Préférentiellement, le serrage est compris entre 16 et 40 µm.

Par conséquent, il est voulu que la déformation élastique et plastique de la partie intermédiaire 7 exerce aussi bien la déformation élastique de la pièce 3 autour de l'ouverture 4 mais également la déformation élastique et/ou plastique de l'organe 5 afin de solidariser ensemble l'organe 5, la partie intermédiaire 7 et la pièce 3 comme visible à la figure 2. Comme illustré à la figure 2, il peut également arriver que l'extrémité de la partie intermédiaire 7, lors de la déformation, se rabattre superficiellement au-dessus de la pièce 3 sans toutefois exercer une quelconque contrainte axiale sur la pièce 3. Enfin, il est à noter que ce mode de réalisation autorise notamment un centrage automatique de l'ensemble organe 5 - partie intermédiaire 7 - pièce 3.

Avantageusement selon l'invention, aucun effort axial (par définition risquant d'être destructif) n'est appliqué sur la pièce 3 pendant le procédé. Seule une déformation élastique radiale maitrisée en fonction de la contrainte programmée des outils 11, 13, est appliquée sur la pièce 3. Il est également à noter que l'utilisation de la partie intermédiaire 7 dont la paroi externe est de forme sensiblement correspondante à l'ouverture 4 permet, lors de la déformation radiale B de la partie intermédiaire 7, d'exercer une contrainte uniforme sur la paroi de la pièce entourant l'ouverture 4 afin d'éviter tout bris de la pièce 3 en matériau fragile et s'adapter aux dispersions de fabrication des différents éléments comme par exemple les cannelures 1.

Comme visible aux figures 3 et 4, préférentiellement, la partie intermédiaire 7 comporte un évidement 10 conique et coaxial par rapport à la lumière 8 afin de, lors de l'étape de déformation, faciliter l'orientation radiale B, C de la contrainte induite par la déformation de la partie intermédiaire 7 mais également rendre ladite contrainte progressive. En effet, la pente 9 formant l'évidement conique 10 induit une surface de contact initiale contre l'outil 12 réduite à un cercle en obligeant la paroi externe de la partie intermédiaire 7 à se déformer radialement avec un serrage progressif contre la paroi de la pièce entourant l'ouverture 4 et contre l'organe 5.

Dans l'exemple illustré aux figures 3 et 4, on voit que l'évidement conique 10 communique avec la lumière 8 en formant un méplat entre la pente 9 et le bord de la lumière 8. Cette caractéristique, c'est-à-dire que l'évidement conique 10 communique avec la lumière 8, comme montrée ci-dessous n'est toutefois pas essentielle et l'évidement 10 ainsi que sa pente 9 peuvent être de formes et de dimensions différentes.

Bien entendu, la présente invention ne se limite pas à l'exemple illustré mais est susceptible de diverses variantes et modifications qui apparaîtront à l'homme de l'art. En particulier, un blocage axial de la pièce 3 peut être apporté dans une alternative du premier mode de réalisation.

A titre d'exemple, les figures 5 et 6 présentent un deuxième mode de réalisation du procédé. Ainsi, les figures 5 et 6 présentent une alternative dans laquelle l'organe 15 est sensiblement différent de l'organe 5 en présentant une collerette 16. A ce titre, l'outil 21 en partie inférieure n'a plus besoin de présenter un évidement 12 apte à recevoir l'organe 15 mais plus simplement un trou traversant 22 de section au moins égale ou supérieure à celle de l'organe 15.

On comprend donc que la partie intermédiaire 7 et, éventuellement, la pièce 3 peuvent ainsi être portés par la collerette 16. De plus, la déformation de la partie intermédiaire 7 au niveau de sa partie inférieure n'est plus réalisée directement par l'outil 21 mais par l'intermédiaire de la collerette 16 sans que le procédé ne perde de son intérêt. Ainsi, la pièce 3 est sous contrainte élastique au niveau de la partie intermédiaire 7 et bloquée contre la collerette 16 de l'organe 15.

A titre d'exemple, les figures 7 à 10 présentent un troisième mode de réalisation du procédé. Ainsi, les figures 7 à 10 présentent une alternative dans laquelle la partie intermédiaire 27, 27', 27", 27"' est sensiblement différente de la partie intermédiaire 7 du premier mode de réalisation en présentant une collerette 26, 26', 26", 26"'. Par conséquent, le troisième mode de réalisation utilise les mêmes outils 11, 13 que le premier mode de réalisation. Ainsi, la pièce 3 est sous contrainte élastique au niveau de la partie intermédiaire 27, 27', 27", 27"' et bloquée contre la collerette 26, 26', 26", 26"'.

Dans une première variante illustrée à la figure 7, la partie intermédiaire 27 comporte un évidement conique 30 dont la pente 29 communique directement avec la lumière 28, c'est-à-dire sans méplat.

Il est également possible dans une deuxième variante que la partie intermédiaire 27', 27", 27"' comporte un évidement conique 30', 30", 30"' dont la pente 29', 29", 29"' ne communique pas avec la lumière 28', 28", 28'" mais en est séparé par un anneau 31', 31", 31"'. La hauteur de l'anneau peut ainsi être inférieure 31' à celle de l'extrémité de la pente 29', être égale 31" à celle de l'extrémité de la pente 29" ou encore être supérieure 31"' à celle de l'extrémité de la pente 29"'. Bien entendu, pour cette deuxième variante, l'outil 13 fait vis-à-vis, lors de l'étape de déformation, à la pente 29', 29", 29"' sans entrer en contact avec l'anneau 31', 31", 31"'.

Les modes de réalisation présentés ci-dessus sont susceptibles d'être combinés entre eux suivant les applications prévues. De plus, les assemblages peuvent être appliqués, de manière non exhaustive, à un élément d'une pièce d'horlogerie tel qu'une ancre, une roue d'échappement, un spiral, un balancier, un pont ou plus généralement un mobile.

Il est également possible d'utiliser l'assemblage divulgué ci-dessus en remplacement des moyens de déformation élastique 48 ou des cylindres 63, 66 du document WO 2009/115463 afin de fixer un résonateur du type balancier- spiral monobloc sur un axe de pivotement.

Bien entendu, deux organes tels que décrit ci-dessus peuvent également être assujettis sur le même axe à l'aide de deux assemblages distincts afin de solidariser leur mouvement respectif.

Enfin, les assemblages selon l'invention peuvent également permettre la solidarisation de tout type d'organe horloger ou non dont le corps est formé d'un matériau ne comportant pas de domaine plastique (silicium, quartz, etc.) avec un axe comme, par exemple, un résonateur du type diapason ou plus généralement un MEMS (acronyme provenant des termes anglais « Micro-Electro-Mechanical System »).

## Revendications

1. Procédé d'assemblage d'un organe (5, 15) en un premier matériau dans une pièce (3) en un deuxième matériau ne comportant pas de domaine plastique comportant les étapes suivantes :
a) former la pièce (3) avec une ouverture (4) ;
b) introduire sans contrainte, dans l'ouverture (4), une partie intermédiaire (7, 27, 27', 27", 27"') en un troisième matériau comportant une lumière (8, 28, 28', 28", 28"') ;
**caractérisé en ce que** le procédé comporte en outre les étapes suivantes :
c) introduire sans contrainte l'organe (5, 15) dans la lumière (8, 28, 28', 28", 28"') ;
d) déformer élastiquement et plastiquement la partie intermédiaire (7, 27, 27', 27", 27"') par rapprochement axial de deux outils (11, 13, 21) respectivement au niveau des parties supérieure et inférieure de ladite partie intermédiaire afin que ladite partie intermédiaire exerce une contrainte radiale (B, C) contre l'organe (5, 15) et contre la paroi de la pièce (3) entourant l'ouverture (4) en sollicitant la déformation élastique de la pièce (3) pour permettre de solidariser l'assemblage de manière non destructive pour ladite pièce.

2. Procédé selon la revendication précédente, **caractérisé en ce que** la paroi externe de la partie intermédiaire (7, 27, 27', 27", 27"') est sensiblement de forme correspondante à l'ouverture (4) de la pièce (3) afin d'exercer une contrainte radiale (B) sensiblement uniforme sur la paroi de la pièce (3) entourant l'ouverture (4).

3. Procédé selon la revendication 1 ou 2, **caractérisé en ce que** l'ouverture (4) de la pièce (3) est circulaire.

4. Procédé selon l'une des revendications précédentes, **caractérisé en ce que** la paroi de la pièce (3) entourant l'ouverture (4) comporte des cannelures (1) qui, lors de l'étape d), vont former des micro-rainures sur la surface externe de la pièce intermédiaire (7, 27, 27', 27", 27"') afin d'éviter les déplacements relatifs entre les éléments dudit assemblage.

5. Procédé selon l'une des revendications précédentes, **caractérisé en ce que** la surface externe de l'organe (5) comporte des cannelures qui, lors de l'étape d), vont former des micro-rainures sur la surface interne de la pièce intermédiaire (7, 27, 27', 27", 27"') afin d'éviter les déplacements relatifs entre les éléments dudit assemblage.

6. Procédé selon la revendication 1 ou 2, **caractérisé en ce que** l'ouverture (4) de la pièce (3) est asymétrique afin d'éviter les déplacements relatifs entre les éléments dudit assemblage.

7. Procédé d'assemblage selon l'une des revendications précédentes, **caractérisé en ce que**, lors de l'étape b), la différence entre la section (e₁) de l'ouverture (4) et la section externe (e₃) de la partie intermédiaire (7, 27, 27', 27", 27"') est d'environ 10 µm.

8. Procédé d'assemblage selon l'une des revendications précédentes, **caractérisé en ce que**, lors de l'étape c), la différence entre la section (e₂) de l'organe (5, 15) et la section intérieure (e₄) de la partie intermédiaire (7, 27, 27', 27", 27"') est d'environ 10 µm.

9. Procédé d'assemblage selon l'une des revendications précédentes, **caractérisé en ce que**, lors de l'étape d), la déformation exerce un serrage compris entre 16 et 40 µm.

10. Procédé d'assemblage selon l'une des revendications précédentes, **caractérisé en ce que**, lors de l'étape b), la partie intermédiaire (7, 27, 27', 27", 27"') comporte un évidement (10, 30, 30', 30", 30"') conique et coaxial par rapport à la lumière (8, 28, 28', 28", 28"') afin, lors de l'étape d), de faciliter l'orientation radiale (B, C) de la contrainte induite par la déformation de la partie intermédiaire (7, 27, 27', 27", 27"').

11. Procédé d'assemblage selon l'une des revendications précédentes, **caractérisé en ce que** le deuxième matériau est formé à base de silicium monocristallin.

12. Procédé d'assemblage selon l'une des revendications précédentes, **caractérisé en ce que** le troisième matériau est formé à base de métal ou d'alliage métallique.

13. Procédé d'assemblage selon l'une des revendications précédentes, **caractérisé en ce que** la pièce (3) est un mobile d'horlogerie.

14. Procédé d'assemblage selon l'une des revendications précédentes, **caractérisé en ce que** la pièce (3) est une ancre d'horlogerie.

15. Procédé d'assemblage selon l'une des revendications précédentes, **caractérisé en ce que** la pièce (3) est un spiral d'horlogerie.

16. Procédé d'assemblage selon l'une des revendications précédentes, **caractérisé en ce que** la pièce (3) est un résonateur.

17. Procédé d'assemblage selon l'une des revendications précédentes, **caractérisé en ce que** la pièce (3) est un MEMS.

## Patentansprüche

1. Verfahren zur Montage eines Organs (5, 15) aus einem ersten Werkstoff in einem Stück (3) aus einem zweiten Werkstoff ohne plastischen Bereich, das folgende Schritte umfasst:
a) Ausbilden des Stücks (3) mit einer Öffnung (4);
b) spannungsloses Einfügen eines aus einem dritten Werkstoff bestehenden Zwischenteils (7, 27, 27', 27", 27"'), der ein Langloch (8, 28, 28', 28", 28"') umfasst, in die Öffnung (4);
**dadurch gekennzeichnet, dass** das Verfahren zudem folgende Schritte umfasst:
c) spannungsloses Einfügen des Organs (5, 15) in das Langloch (8, 28, 28', 28", 28"');
d) elastisches und plastisches Verformen des Zwischenteils (7, 27, 27', 27", 27"') durch axiales Heranrücken zweier Vorrichtungen (11, 13, 21) an den Oberteil bzw. an den Unterteil des Zwischenteils, damit dieser Zwischenteil eine radiale Beanspruchung (B, C) gegen das Organ (5, 15) und gegen die die Öffnung (4) umgebende Wand des Stücks (3) ausübt, wobei er die elastische Verformung des Stücks (3) in Anspruch nimmt, um eine kraftschlüssige Verbindung der Montage auf eine für das Stück nicht zerstörerische Weise zu ermöglichen.

2. Verfahren nach vorhergehendem Anspruch, **dadurch gekennzeichnet, dass** die Aussenwand des Zwischenteils (7, 27, 27', 27", 27"') merklich eine der Öffnung (4) des Stücks (3) entsprechende Form aufweist, um eine merklich gleichförmige radiale Beanspruchung (B) auf die die Öffnung (4) umgebende Wand des Stücks (3) auszuüben.

3. Verfahren nach Anspruch 1 oder 2, **dadurch gekennzeichnet, dass** die Öffnung (4) des Stücks (3) kreisförmig ist.

4. Verfahren nach einem der vorhergehenden Ansprüche, **dadurch gekennzeichnet, dass** die die Öffnung (4) umgebende Wand des Stücks (3) Riffeln (1) umfasst, die während des Schritts d) auf der äusseren Oberfläche des Zwischenteils (7, 27, 27', 27", 27"') Mikrorillen bilden, um die relativen Verlagerungen zwischen den Elementen der Montage zu vermeiden.

5. Verfahren nach einem der vorhergehenden Ansprüche, **dadurch gekennzeichnet, dass** die äussere Oberfläche des Organs (5) Riffeln umfasst, die während des Schritts d) auf der inneren Oberfläche des Zwischenteils (7, 27, 27', 27", 27"') Mikrorillen bilden, um die relativen Verlagerungen zwischen den Elementen der Montage zu vermeiden.

6. Verfahren nach Anspruch 1 oder 2, **dadurch gekennzeichnet, dass** die Öffnung (4) des Stücks (3) asymmetrisch ist, um die relativen Verlagerungen zwischen den Elementen der Montage zu vermeiden.

7. Montageverfahren nach einem der vorhergehenden Ansprüche, **dadurch gekennzeichnet, dass** der Unterschied zwischen dem Schnitt (e₁) der Öffnung (4) und dem äusseren Schnitt (e₃) des Zwischenteils (7, 27, 27', 27", 27"') während des Schritts b) ungefähr 10 µm beträgt.

8. Montageverfahren nach einem der vorhergehenden Ansprüche, **dadurch gekennzeichnet, dass** der Unterschied zwischen dem Schnitt (e₂) des Organs (5, 15) und dem inneren Schnitt (e₄) des Zwischenteils (7, 27, 27', 27", 27"') während des Schritts c) ungefähr 10 µm beträgt.

9. Montageverfahren nach einem der vorhergehenden Ansprüche, **dadurch gekennzeichnet, dass** die Verformung während des Schritts d) eine Klemmung ausübt, die zwischen 16 und 40 µm liegt.

10. Montageverfahren nach einem der vorhergehenden Ansprüche, **dadurch gekennzeichnet, dass** der Zwischenteil (7, 27, 27', 27", 27"') während des Schritts b) eine kegelförmige und koaxial zum Langloch (8, 28, 28', 28", 28"') angeordnete Aussparung (10, 30, 30', 30", 30"') umfasst, um während des Schritts d) die radiale Orientierung (B, C) der durch die Verformung des Zwischenteils (7, 27, 27', 27", 27"') erzeugten Beanspruchung zu erleichtern.

11. Montageverfahren nach einem der vorhergehenden Ansprüche, **dadurch gekennzeichnet, dass** der zweite Werkstoff auf Basis von monokristallinem Silizium gebildet ist.

12. Montageverfahren nach einem der vorhergehenden Ansprüche, **dadurch gekennzeichnet, dass** der dritte Werkstoff auf Metall- oder Metalllegierung-Basis gebildet ist.

13. Montageverfahren nach einem der vorhergehenden Ansprüche, **dadurch gekennzeichnet, dass** das Stück (3) ein Uhrendrehteil ist.

14. Montageverfahren nach einem der vorhergehenden Ansprüche, **dadurch gekennzeichnet, dass** das Stück (3) ein Uhrenanker ist.

15. Montageverfahren nach einem der vorhergehenden Ansprüche, **dadurch gekennzeichnet, dass** das Stück (3) eine Uhrenspiralfeder ist.

16. Montageverfahren nach einem der vorhergehenden Ansprüche, **dadurch gekennzeichnet, dass** das Stück (3) ein Resonator ist.

17. Montageverfahren nach einem der vorhergehenden Ansprüche, **dadurch gekennzeichnet, dass** das Stück (3) ein MEMS ist.

## Claims

1. Method of assembling a member (5, 15) made of a first material in a part (3) made of a second material having no plastic domain, including the following steps:
a) forming the part (3) with an aperture (4);
b) inserting an intermediate part (7, 27, 27', 27", 27"'), which is made of a third material and includes a hole (8, 28, 28', 28", 28"') into the aperture (4) without any stress;
**characterized in that** the method further comprises the following steps :
c) introducing the member (5, 15) into the hole (8, 28, 28', 28", 28"') without any stress;
d) elastically and plastically deforming the intermediate part (7, 27, 27', 27", 27"') by moving two tools (11, 13, 21) towards each other axially, respectively on the top and bottom parts of said intermediate part, so as said intermediate part exerts a radial stress (B, C) against the member (5, 15) and against the wall of the part (3) surrounding the aperture (4) by causing the elastic deformation of the part (3), in order to secure the assembly in a manner that is not destructive for said part.

2. Method according to the preceding claim, **characterized in that** the shape of the external wall of the intermediate part (7, 27, 27', 27", 27"') substantially matches the aperture (4) of the part (3), so as to exert a substantially uniform radial stress (B) on the wall of the part (3) surrounding the aperture (4).

3. Method according to claim 1 or 2, **characterized in that** the aperture (4) of the part (3) is circular.

4. Method according to any of the preceding claims, **characterized in that** the wall of the part (3) surrounding the aperture (4) includes flutes (1) which, in step d), will form micro-grooves on the external surface of the intermediate part (7, 27, 27', 27", 27"') to prevent any relative movements between the elements of said assembly.

5. Method according to any of the preceding claims, **characterized in that** the external surface of the member (5) includes flutes which, in step d), will form micro-grooves on the internal surface of the intermediate part (7, 27, 27', 27", 27"') to prevent any relative movements between the elements of said assembly.

6. Method according to claim 1 or 2, **characterized in that** the aperture (4) of the part (3) is asymmetrical to prevent any relative movements between the elements of said assembly.

7. Assembly method according to any of the preceding claims, **characterized in that**, in step b), the difference between the section (e₁) of the aperture (4) and the external section (e₃) of the intermediate part (7, 27, 27', 27", 27"') is approximately 10 µm.

8. Assembly method according to any of the preceding claims, **characterized in that**, in step c), the difference between the section (e₂) of the member (5, 15) and the internal section (e₄) of the intermediate part (7, 27, 27', 27", 27"') is approximately 10 µm.

9. Assembly method according to any of the preceding claims, **characterized in that**, in step d), the deformation exerts a clamping force generating a displacement comprised between 16 et 40 µm.

10. Assembly method according to any of the preceding claims, **characterized in that**, in step b), the intermediate part (7, 27, 27', 27", 27"') includes a conical recess (10, 30, 30', 30", 30"') coaxial to the hole (8, 28, 28', 28", 28"') in order, in step d), to facilitate the radial orientation (B, C) of the stress caused by the deformation of the intermediate part (7, 27, 27', 27", 27"').

11. Assembly method according to any of the preceding claims, **characterized in that** the second material is formed from a single crystal silicon base.

12. Assembly method according to any of the preceding claims, **characterized in that** the third material is formed from a metal or metal alloy base.

13. Assembly method according to any of the preceding claims, **characterized in that** the part (3) is a timepiece wheel set.

14. Assembly method according to any of the preceding claims, **characterized in that** the part (3) is timepiece pallets.

15. Assembly method according to any of the preceding claims, **characterized in that** the part (3) is a timepiece balance spring.

16. Assembly method according to any of the preceding claims, **characterized in that** the part (3) is a resonator.

17. Assembly method according to any of the preceding claims, **characterized in that** the part (3) is a MEMS.
